# EUROPÄISCHE PATENTSCHRIFT

(11) **EP 0 122 505 B1**
(45) Veröffentlichungstag und Bekanntmachung des Hinweises auf die Patenterteilung: **11.01.1989**
(21) Anmeldenummer: 84103157.8
(22) Anmeldetag: 22.03.1984
(51) Int. Cl.: B41N 1/20, B41F 27/12

(54) **Biegsame Druckplatte für einen Formzylinder für den Rotationstiefdruck**
Flexible printing forme for forme cylinders of rotary intaglio printing machines
Cliché souple pour cylindres de cliché d'une rotative d'impression en creux

(30) Priorität: 19.04.1983 DE 3314083
(43) Veröffentlichungstag der Anmeldung: 24.10.1984
(73) Patentinhaber: MDC Max Dätwyler Bleienbach AG, CH-3368 Bleienbach (CH)
(72) Erfinder: Dätwyler, Max, CH-4900 Langenthal (CH)
(74) Vertreter: Patentanwälte Schaad, Balass, Menzl & Partner AG

(56) Entgegenhaltungen:
- DE-A- 2 141 299
- DE-B- 2 804 304

## Beschreibung

Die vorliegende Erfindung betrifft eine biegsame Druckplatte für einen Formzylinder für den Rotationstiefdruck gemäss Oberbegriff des Anspruches 1.

Derartige Druckplatten, wie sie z. B. aus der DE-OS 28 04 304 und der entsprechenden US-PS 4,157,067 bekannt sind, sollten nicht nur aus Gründen der Gewichtseinsparung möglichst dünn sein, sondern vor allem deswegen, damit sie sich gleichmässig auf den Formzylinder aufspannen lassen und dabei überall satt an diesem Formzylinder anliegen. Zudem muss dafür Sorge getragen werden, dass sowohl die in Achsrichtung des Formzylinders verlaufenden wie auch die sich in dessen Umfangsrichtung erstreckenden Stossfugen möglichst geschlossen sind, damit praktisch keine Druckfarbe in die die Stossfugen eindringen und sich in diesen Stossfugen ablagern kann.

Wie die Fig. 8, 9 und 10 der vorstehend letzt genannten Vorveröffentlichung zeigen, ist zur Abdichtung der in Umfangsrichtung verlaufenden Stossfugen schon vorgeschlagen worden, entweder die Druckplatten an ihren Seitenrändern abzuschrägen, um einen Hohlraum zur Aufnahme einer Dichtung zu bilden oder im Formzylinder Nuten vorzusehen, in welche Dichtungen eingelegt werden. Es ist nun offensichtlich, dass diese Lösungen herstellungsmässig sehr aufwendig sind und zudem die Dichtungen einer Wartung bedürfen.

Daneben ist auch versucht worden, an den Seitenrändern der Druckplatten Dichtungsflächen vorzusehen und eine Abdichtung der Stossfugen dadurch zu erreichen, dass die Dichtungsflächen benachbarter Druckplatten satt aneinander angelegt werden (Fig. 7 der letzt erwähnten Vorveroffentlichung). Es hat sich jedoch gezeigt, dass mit einer solchen Lösung ein Ablagern von Druckfarbe in den Stossfugen nicht vollständig vermieden werden kann, da während des Druckvorganges eine dauernde dichte Anlage der Dichtungsfläche aneinanderstossender Druckplatten nicht sichergestellt ist. Das hat nun die unerwünschte Folge, dass sich der Stoss am Druckprodukt abzeichnet.

Der vorliegenden Erfindung liegt nun die Aufgabe zugrunde, Druckplatten der eingangs genannten Art von möglichst einfacher Ausgestaltung zu schaffen, bei denen ohne zusätzliche Dichtungsmittel ein Eindringen von Druckfarbe zwischen zwei aneinanderstossende Druckplatten weitgehend vermieden wird und bei denen der Uebergang von einer Druckplatte zur angrenzenden Druckplatte nicht nachteilig in Erscheinung tritt.

Diese Aufgabe wird erfindungsgemäss durch die Merkmale des kennzeichnenden Teils des Anspruches 1 gelöst.

Da die Druckplatte an den verdickten Seitenrändern eine mechanische Versteifung erfährt, wird vermieden, dass sich die Druckplatten an diesen Seitenrändern aufwölben können, was ein Oeffnen der Stossfugen und somit ein unerwünschtes Eindringen von Druckfarge zwischen aneinanderstossende Druckplatten zur Folge hätte und zudem zu Unebenheiten in der Oberfläche des Tiefdruckzylinders führen würde. Da die Stossflächen, die an den Seitenkanten der Druckplatten vorgesehen sind, trotz einer geringen Dicke der Druckplatten wegen der Verdickungen eine gewisse Höhe aufweisen, ist ein genaues ebenes Bearbeiten dieser Stossflächen eher möglich als bei der erwähnten vorbekannten Lösung, bei der die Höhe der Stossfläche gleich der Dicke der Druckplatte ist. Wegen der genaueren ebenen Ausbildung der Stossflächen können nun benachbarte Druckplatten so aneinandergefügt werden, dass deren Stossflächen stets sehr satt aneinander anliegen. Die erwähnte grössere Höhe der Stossflächen vermag auch dann noch ein dichtendes Anliegen benachbarter Druckplatten sicherzustellen, wenn sich die Druckplatten trotz allem noch etwas gegeneinander bewegen sollten. Somit kann mit verhältnismässig einfachen Mitteln sichergestellt werden, dass der Uebergang von einer Druckplatte zur angrenzenden Druckplatte kaum feststellbar ist und sich nicht nachteilig auf die Qualität des Druckproduktes auswirken kann.

Vorzugsweise wird die Druckplatte so ausgebildet, dass sie zur Bildung der Verdickung gegen die Seitenkanten hin allmählich in ihrer Dicke zunimmt. Auf diese Weise werden sprunghafte Dickenänderungen, weiche u. a. herstellungsmässige Nachteile mit sich bringen, vermieden.

Eine solche allmähliche Dickenzunahme wird vorteilhafterweise durch die Ausbildung der Verdickungen gemäss Anspruch 5 erreicht.

Die Versteifungswirkung der Verdickungen kann dadurch erhöht werden, dass jede Verdickung wenigstens zwei aneinanderstossende Abschnitte aufweist, deren auf der Unterseite liegenden, zweiten Flächen unter verschieden grossen Winkeln geneigt sind. Bei einer solchen Ausbildung der Verdickungen ist der Dickenzuwachs somit nicht gleichmässig, sondern nimmt von der Uebergangsstelle vom einen Abschnitt zum andern Abschnitt an gegen den Rand hin stärker zu.

Bei einer gemäss den Ansprüchen 7-10 ausgebildeten Druckplatte wird die gewünschte Versteifungswirkung mit einem möglichst geringen Mehraufwand an Material und Herstellungszeit erzielt.

Im folgenden wird anhand der Zeichnung ein Ausführungsbeispiel des Er^{f}indungsgegenstan- des näher erläutert. Es zeigt rein schematisch :
Fig. 1 in perspektivischer Ansicht einen Formzylinder mit aufgespannten Druckformelementen, von denen das eine abgehoben dargestellt ist,
Fig. 2 ein Druckformelement, wie es in Fig. 1 gezeigt ist, mit weggeschnittenem Ende,
Fig. 3 einen Teil des Randbereiches zweier benachbarter Druckformelemente in voneinander getrennter gegenseitiger Lage, und
Fig. 4 in gegenüber den Fig. 1-3 vergrössertem Massstab einen Schnitt entlang der Linie IV-VI in Fig. 3.

In der Fig. 1 ist ein Tiefdruckzylinder 1 gezeigt, der aus einem Formzylinger 2 mit vier aufgespannten Druckformelementen 3, 3', 3" und 3'" besteht. Der Formzylinder 2 weist zwei Seitenflansche 4 und 4' auf, zwischen denen die Druckformelemente 3, 3', 3", 3"' angeordnet sind. Zur Lagerung des Formzylinders 2 ist dieser mit zwei Stummelwellen 5, 5' versehen.

Die sich aufbaumässig entsprechenden Druckformelemente 3, 3', 3", 3"', deren Konstruktion aus den Fig. 2-4 genauer ersichtlich ist, weisen eine biegsame Druckplatte 6 auf, deren Dicke d (Fig. 4) vorzugsweise zwischen 0,5 und 0,7 mm liegt und vorzugsweise etwa 0,6 mm beträgt. Diese Druckplatte 6 ist an ihren beiden Enden je mit einer Einspannleiste 7 versehen, wie das aus den Fig. 1 und 2 hervorgeht, in denen jedoch nur eine der beiden Einspannleisten 7 sichtbar ist. Mittels dieser Einspannleisten 7, die sich in Achsrichtung des Formzylinders 2 erstrecken, werden die Druckformelemente 3 auf an sich bekannte Weise auf den Formzylinder 2 aufgespannt. Im Innern des letzteren befindet sich ein nicht gezeigter Spannmechanismus, der an den Einspannleisten 7 angreift, wie das beispielsweise in der DE-OS 28 04 304 und US-PS 4,157,067 gezeigt ist.

Mit 8 ist in den Fig. 2-4 die Oberfläche der Druckplatten 6 bezeichnet, welche als Abschnitt einer Zylindermantelfläche ausgebildet ist.

An ihren rechtwinklig zu den Einspannleisten 7 verlaufenden Seitenrändern 9 und 10 sind die Druckplatten 6 mit einer Verdickung 11 versehen. Zur Bildung dieser Verdickungen 11 nimmt die Druckplatte gegen die Seitenkanten 9', 10' hin allmählich in ihrer Dicke zu. Die Verdickungen 11 werden durch zwei Abschnitte 11 a und 11b b gebildet. Die Uebergangsstelle vom einen Abschnitt 11 zum andern Abschnitt 11b ist in Fig. 4 mit A bezeichnet. An jeder Verdickung 11, d. h. am aussenliegenden Abschnitt 11a, ist eine seitliche, ebene Stossfläche 12 bzw. 12' vorgesehen. Beim gezeigten Ausführungsbeispiel liegt diese Höhe h der Stossfläche 12, 12' zwischen 0,8 und 1,5 mm und beträgt vorzugsweise etwa 1,3 mm. Diese Höhe h beträgt zweckmässigerweise häufig weniger als das Doppelte der Dicke d der Druckplatte 6.

Wie die Fig. 4 zeigt, werden die beiden Abschnitte 11a und 11b der Verdickungen 11 auf ihrer aussenliegenden Seite durch eine erste Fläche 13 bzw. 13' begrenzt, welche Teil der Oberfläche 8 der Druckplatten 6 bildet. Auf der Unter- bzw. Innenseite der Druckplatten 6 erfolgt die Begrenzung der Abschnitte 11a, 11b der Verdickungen 11 durch zweite Flächen 14, 14', welche gegenüber den erwähnten ersten Flächen 13, 13' unter einem Winkel a bzw. a' geneigt sind. Wie aus Fig. 4 deutlich wird, ist der Winkel a grösser als der Winkel a', was bedeutet, dass der Dickenzuwachs beim aussenliegenden Abschnitt 11a grösser ist als beim innenliegenden Abschnitt 11b. Die durch die beiden Flächen 14, 14' gebildete, innenliegende Begrenzungsfläche der Verdickungen 11 weist somit an der Uebergangstelle A eine Abknickung auf. Die Breite b der Verdickungen 11 (Fig. 4) ist kleiner als 10 mm und beträgt vorzugsweise etwa 6 mm. Dabei weist der aussenliegende Abschnitt 11 vorzugsweise eine Breite b' von weniger als 5 mm, vorzugsweise von etwa 4 mm, auf.

Durch die Verdickungen 11 werden die verhältnismässig dünnen Druckplatten 6 an den Seitenrändern 9, 10, die in Umfangsrichtung des Formzylingers 2 verlaufen, verstärkt. Durch diese Verstärkung wird eine Aufwölben dieser Plattenränder 9, 10 vermieden. Durch die Abknickung der innern Begrenzungsfläche 14, 14' der Verdickungen 11 wird die versteifende Wirkung dieser Verdickungen 11 noch erhöht. Da wegen der Verdickungen 11 die Höhe h der Stossflächen 12, 12' grösser ist als die Dicke d der Druckplatten 6, haben diese Stossflächen 12, 12' auch bei geringer Dicke d der Druckplatten 6 noch Abmessungen, die es erlauben, diese Stossflächen 12, 12' genau eben und rechtwinklig zur Plattenoberfläche 8 auszubilden. Damit ist es möglich, benachbarte Druckformelemente 3 und 3" bzw. 3' und 3'" so aneinanderzustossen, dass ihre Stossflächen 12, 12' satt aneinander anliegen (in den Fig. 3 und 4 sind die beiden Druckformelemente 3, 3"' nur der besseren Uebersichtlichkeit wegen in einem Abstand voneinander angeordnet dargestellt).

Die erwähnte genaue Bearbeitung der Stossflächen 12, 12' und das Verdicken der Druckplatten 6 an ihren Seitenrändern 9, 10, welches ein Aufwölben der Druckplatten 6 verhindert, ermöglicht nun ein einwandfreies Abdichten der Stossfugen S (Fig. 1), so dass möglichst wenig Druckfarbe zwischen aneinanderstossende Druckformelemente 3, 3" und 3', 3"' eindringen kann. Die Plattenränder 9, 10 stehen nicht vor, so dass zwischen den benachbarten Druckformelementen 3, 3" und 3', 3'" ein glatter Uebergang vorhanden ist. Die Stossfugen S treten somit kaum in Erscheinung und können sich beim Drucken nicht nachteilig auf die Qualität des Druckproduktes auswirken.

Dadurch, dass die Dicke der Druckplatte 6 gegen den Rand 9, 10 hin allmählich und nicht sprunghaft dicker wird, bringt herstellungstechnische Vorteile, da ja in den Formzylinder 2 Ausnehmungen zur Aufnahme dieser Verdickungen 11 eingearbeitet werden müssen, die in ihrer Form diesen Verdickungen 11 entsprechen müssen.

Die im Zusammenhang mit der Fig. 4 angegebenen Abmessungen erlauben es, die gewünschten Eigenschaften der Druckplatte 6 mit einem möglichst geringen material- und herstellungsmässigen Aufwand zu erhalten. Doch ist es möglich, andere Abmessungen zu wählen.

Mit der gestrichelten Linie 2' in Fig. 4 ist das Profil der die Verdickungen 11 aufnehmenden Ausnehmungen im Formzylinder 2 angedeutet. Die Stossflächen 12, 12' stossen mit den dem Formzylinzer 2 zugekehrten Begrenzungsflächen 14 der Abschnitte 11a der Verdickungen 11 unter einem spitzen Winkel zusammen, so dass eine Dichtkante 13 gebildet wird, welche am Formzylinder 2 anliegt. Dadurch wird mit Sicherheit auch verhindert, dass sich die wenige in die Stossfugen S eintretende Farbe auch zwischen der Druckplatte 6 und dem Formzylinder 2 ausbreiten kann. Beim gezeigten Ausführungsbeispiel sind die Verdickungen 11 mit der Druckplatte 6 einstückig ausgebildet. Vorzugsweise erfolgt die Bildung der Druckplatte 6 samt den Verdickungen 11 durch galvanische Metallauscheidung. Doch ist es auch möglich, die Druckplatte 6 mit den Verdickungen 11 aus einem andern geeigneten Material herzustellen, vorzugsweise aus Kunststoff. Dabei können die Einspannleisten 7 mit der Druckplatte 6 einstückig ausgebildet sein oder als getrennte Bauteile mit der Druckplatte 6 unlösbar verbunden sein.

## Patentansprüche

1. Biegsame Druckplatte (6) für einen Formzylinder (2) für den Rotationstiefdruck, die an ihren sich gegenüberliegenden Enden vorzugsweise leistenförmige Einspannstücke (7) zum lösbaren Befestigen am Formzylinder (2) aufweist, dadurch gekennzeichnet, dass die Druckplatte (6) an wenigstens einem ihrer quer, vorzugsweise rechtwinklig, zu den Einspannstücken (7) verlaufenden Seitenränder (9, 10) mit einer auf der Unterseite vorstehenden Verdickung (11) versehen ist.

2. Druckplatte nach Anspruch 1, dadurch gekennzeichnet, dass beide Seitenränder (9, 10) verdickt sind.

3. Druckplatte nach Anspruch 1 oder 2, dadurch gekennzeichnet, dass an jeder Verdickung (11) eine seitliche, ebene Stossfläche (12, 12') vorgesehen ist, deren Höhe (h) grösser ist als die Dicke (d) der Druckplatte (6) und die zur Oberfläche (8) der Druckplatte (6) im wesentlichen rechtwinklig verläuft.

4. Druckplatte nach einem der Ansprüche 1-3, dadurch gekennzeichnet, dass die Druckplatte (6) zur Bildung der Verdickung (11) gegen die Seitenkante (9', 10') hin allmählich in ihrer Dicke zunimmt.

5. Druckplatte nach Anspruch 4, dadurch gekennzeichnet, dass jede Verdickung (11) wenigstens einen Abschnitt (11a) aufweist, der einerseits durch eine, Teil der Platennoberfläche (8) bildende, erste Fläche (13) und andererseits durch eine, in einem Abstand von dieser ersten Fläche (13) verlaufende, zweite Fläche (14) begrenzt ist, welche unter einem spitzen Winkel (α) gegenüber der ersten Fläche (13) geneigt ist.

6. Druckplatte nach Anspruch 5, dadurch gekennzeichnet, dass jede Verdickung (11) wenigstens zwei aneinanderstossende Abschnitte (11a, 11b) aufweist, wobei die zweiten Flächen (14, 14') dieser Abschnitte (11a, 11b) unter verschieden grossen Winkeln (a, α) geneigt sind.

7. Druckplatte nach einem der Ansprüche 3-6, dadurch gekennzeichnet, dass die Dicke (d) der Druckplatte (6) wenigstens die Hälfte der Höhe (h) der Stossfläche (12, 12') beträgt.

8. Druckplatte nach einem der Ansprüche 3-6, dadurch gekennzeichnet, dass die Höhe (h) der Stossfläche (12, 12') zwischen 0,8 und 1,5 mm liegt und vorzugsweise etwa 1,3 mm beträgt und dass die Druckplatte (6) eine zwischen 0,5 und 0,7 mm liegende und vorzugsweise .etwa 0,6 mm betragende Dicke (d) aufweist.

9. Druckplatte nach einem der Ansprüche 1-8, dadurch gekennzeichnet, dass jede Verdickung (11) eine Breite (b) von weniger als 10 mm, vorzugsweise von etwa 6 mm, aufweist.

10. Druckplatte nach den Ansprüchen 6 und 9, dadurch gekennzeichnet, dass die Breite (b') des randseitigen Abschnittes (11a) der Verdickung (11) weniger als 5 mm, vorzugsweise etwa 4 mm, beträgt.

11. Druckplatte nach einem der Ansprüche 1-10, dadurch gekennzeichnet, dass jede Verdickung (11) an der auf dem Formzylinder (2) aufzuliegen bestimmten Seite eine Dichtkante (13) aufweist.

12. Druckplatte nach Anspruch 11, dadurch gekennzeichnet, dass die Dichtkante (13) durch die Stossfläche (12, 12') und die unter einem spitzen Winkel an diese Stossfläche (12, 12') angrenzende, dem Formzylinder (2) zugekehrte Begrenzungsfläche (14) der Verdickung (11) gebildet ist.

## Claims

1. A flexible printing plate (6) for a forme cylinder (2) for rotogravure, which comprises, at its opposite ends, preferably strip-shaped fixing members (7) for detachable securing to the forme cylinder (2), characterised in that the printing plate (6) is provided, at least at one of its lateral edges (9, 10) extending transversely, preferably at right angles to the fixing members (7), with a thickened portion (11) projecting at the underside.

2. A printing plate according to claim 1, characterised in that both lateral edges (9, 10) are thickened.

3. A printing plate according to claim 1 or 2, characterised in that provided on each thickened portion (11) is a plane lateral abutting surface (12, 12'), the height (h) of which is greater than the thickness (d) of the printing plate (6) and which extends substantially at right angles to the surface (8) of the printing plate (6).

4. A printing plate according to any one of claims 1 to 3, characterised in that, in order to form the thickened portion (11), the printing plate (6) gradually increases in thickness towards the lateral edge (9', 10').

5. A printing plate according to claim 4, characterised in that each thickened portion (11) comprises at least one portion (11 a) which is bounded on the one side by a first face (13) forming part of the surface (8) of the plate, and on the other side by a second face (14) which extends spaced apart from this first face (13) and is inclined at an acute angle (α) to the first face (13).

6. A printing plate according to claim 5, characterised in that each thickened portion (11) comprises at least two adjoining portions (11a, 11b). the second faces (14, 14') of these portions (11 a, 11b) being inclined at different angles (a, a').

7. A printing plate according to any one of claims 3 to 6, characterised in that the thickness (d) of the printing plate (6) amounts to at least half the height (h) of the abutting surface (12, 12').

8. A printing plate according to any one of claims 3 to 6, characterised in that the height (h) of the abutting surface (12, 12') is between 0.8 and 1.5 mm and preferably about 1.3 mm and in that the printing plate (6) has a thickness (d) lying between 0.5 and 0.7 mm and preferably amounting to about 0.6 mm.

9. A printing plate according to any one of claims 1 to 8, characterised in that each thickened portion (11) has a width (b) of less than 10 mm, preferably of about 6 mm.

10. A printing plate according to claims 6 and 9, characterised in that the width (b') of the portion (11 a) of the thickened portion (11) at the edge side is less than 5 mm, preferably about 4 mm.

11. A printing plate according to any one of claims 1 to 10, characterised in that each thickened portion (11) comprises a sealing edge (13) at the side adapted to lie on the forme cylinder (2).

12. A printing plate according to claim 11, characterised in that the sealing edge (13) is formed by the abutting surface (12, 12') and the boundary surface (14) of the thickened portion (11), which boundary surface joins the abutting surface (12, 12') at an acute angle and is adjacent to the form cylinder (2).

## Revendications

1. Plaque d'impression flexible (6) pour un cylindre porte-plaque (2) pour héliorotogravure, qui présente, le long de ses bords opposés, des pièces de tension (7), de préférence en forme de barrettes, servant pour la fixation démontable sur le cylindre porte-plaque (2), caractérisée en ce que la plaque d'impression (6) est munie d'un épaississement (11) en saillie sur la face inférieure, le long d'au moins un de ses bords latéraux (9, 10), qui s'étendent de préférence perpendiculairement aux pièces de tension (7).

2. Plaque d'impression selon la revendication 1, caractérisée en ce que les deux bords latéraux (9, 10) sont épaissis.

3. Plaque d'impression selon la revendication 1 ou 2, caractérisée en ce que le long de chaque épaississement (11), est prévue une surface de joint latérale plane (12, 12') dont la hauteur (h) est supérieure à l'épaisseur (d) de la plaque d'impression (6) et qui s'étend sensiblement perpendiculairement à la surface (8) de la plaque d'impression (6).

4. Plaque d'impression selon une des revendications 1 à 3, caractérisée en ce que la plaque d'impression (6) croît progressivement en épaisseur vers le bord latéral (9', 10') pour former l'épaississement (11).

5. Plaque d'impression selon la revendication 4, caractérisée en ce que chaque épaississement (11) présente au moins un segment (11a) qui est limité, d'un côté, par une première surface (13), qui forme une partie de la surface (8) de la plaque et, de l'autre côté, par une deuxième surface (14) qui s'étend à une certaine distance de la première surface (13), et qui est inclinée d'un anglé aigu (a) par rapport à la première surface (13).

6. Plaque d'impression selon la revendication 5, caractérisée en ce que chaque épaississement (11) présente au moins deux segments adjacents (11a, 11b), les deux surfaces (14, 14') de ces segments (11a, 11 b) étant inclinées d'angles différents (a, a').

7. Plaque d'impression selon une des revendications 3 à 6, caractérisée en ce que l'épaisseur (d) de la plaque d'impression (6) représente au moins la moitié de la hauteur (h) de la surface de joint (12, 12').

8. Plaque d'impression selon une des revendications 3 à 6, caractérisée en ce que la hauteur (h) de la surface de joint (12, 12') est comprise entre 0,8 et 1,5 mm et est de préférence d'environ 1,3 mm et en ce que la plaque d'impression (6) présente une épaisseur (d) comprise entre 0,5 et 0,7 mm et de préférence d'environ 0,6 mm.

9. Plaque d'impression selon une des revendications 1 à 8, caractérisée en ce que chaque épaississement (11) présente une largeur (b) de moins de 10 mm, de préférence d'environ 6 mm.

10. Plaque d'impression selon une des revendications 6 et 9, caractérisée en ce que la largeur (b') du segment côté bord (11a) de l'épaississement (11) est de moins de 5 mm, de préférence d'environ 4 mm.

11. Plaque d'impression selon une des revendications 1 à 10, caractérisée en ce que chaque épaississement (11) présente une arête d'étanchéité (13) sur la face destinée à s'appuyer sur le cylindre porte-plaque (2).

12. Cylindre porte-plaque selon la revendication 11, caractérisé en ce que l'arête d'étanchéité 13 est formée par la surface de joint (12, 12') et par la surface limite (14) de l'épaississement (11) qui est dirigée vers le cylindre porte-plaque (2) et qui rejoint cette surface de joint (12, 12') en formant un angle aigu.
